# EUROPÄISCHE PATENTSCHRIFT

(11) **EP 1 972 594 B1**
(45) Veröffentlichungstag und Bekanntmachung des Hinweises auf die Patenterteilung: **07.10.2009**
(21) Anmeldenummer: 07006003.3
(22) Anmeldetag: 23.03.2007
(51) Int. Cl.: B66B 13/30

(54) **Schwelle mit verdeckter Führung**
Elevator door sill with hidden guide
Rail doté d'un guidage recouvert

(43) Veröffentlichungstag der Anmeldung: 24.09.2008
(73) Patentinhaber: Wittur Holding GmbH, 85259 Wiedenzhausen (DE)
(72) Erfinder: Ercüment, Hizal, Istanbul (TR); Ahmet, Nejat Erbirer, Istanbul (TR); Metin,Auaya, Istanbul (TR)
(74) Vertreter: nospat Patent- und Rechtsanwälte Naefe Oberdorfer Schmidt

(56) Entgegenhaltungen:
- WO-A-20/05105654
- JP-A- 5 310 391
- JP-A- 6 239 574
- JP-A- 10 029 783
- US-A1- 2003 033 754

## Beschreibung

Der Erfindung betrifft ein Aufzugstürensystem nach dem Oberbegriff des Anspruchs 1.

Moderne, als Schiebetüren konzipierte Aufzugstürensysteme bestehen aus einzelnen Türpaneelen, die an ihrer Oberseite verschiebbar in einer Führungsschiene aufgehängt sind. An ihrer Unterseite laufen solche Türpaneele in einer weiteren Führungsschiene. Diese untere Führungsschiene verhindert, dass die Paneele seitlich ausweichen können. Die untere Führungsschiene ist im Regelfall oberflächenbündig in die Nutzfläche des betreffenden Stockwerks- bzw. Fahrkorbbodens eingelassen und weist zur Bodenoberfläche hin offene Führungsnuten auf, in die entsprechende Führungsschuhe des Türpaneels eingreifen. Führungsschienen dieses Typs verursachen immer wieder Störungen bzw. Probleme. Denn die nach oben offenen und vom Stockwerks- bzw. Fahrkorbboden her zugänglichen Führungsnuten verschmutzen sehr leicht. Darüber hinaus werden immer wieder Fremdkörper (Steinchen, Zigarettenkippen und dergl.) in die Führungsnuten hinein getreten oder gar aus Spaß bzw. Übermut in die Führungsnuten hineingesteckt so dass sich die Führungsschuhe entweder sofort in der Führungsschiene verklemmen oder vorzeitig verschleißen und dann alsbald funktionsuntüchtig werden. Insbesondere können Fremdkörper in den Führungsschienen dazu führen, dass die Schacht- oder Fahrkorbtüren nicht mehr komplett schließen und infolgedessen auch nicht mehr verriegelt werden können, woraufhin der Aufzug auf Störung geht. Zudem stellen die nach oben offenen Führungsnuten auch eine potentielle Gefahrenquelle für schmale Absätze von Damenschuhen dar - in Folge von Unachtsamkeit kann der Absatz ein Stück weit in die Führungsnut eindringen wodurch zumindest der Absatz beschädigt wird. Im Übrigen ist die nach oben offene Führungsschiene auch dort eine Schwachstelle, wo es auf eine robuste Ausführung ankommt, die einige Sicherheit gegenüber Vandalismus bietet. Schließlich bereiten nach oben offene Führungsnuten auch dort Probleme, wo der Aufzug häufig zum Transport von auf Rollwägen aufgeladenen Lasten dient. Gerade bei schwer beladenen Wägen bereitet es wegen deren z. T. sehr kleinen Rollen Schwierigkeiten, den jeweiligen Wagen über die Führungsschiene hinweg in die Kabine des Fahrkorbes hinein oder aus ihr heraus zu schieben. Zudem beanspruchen die Rollen solcher Rollwägen die nach oben offenen Führungsnuten z. T. sehr stark. Entsprechender Verschleiß tritt auf.

Es ist daher bekannt, sogenannte Schwellen mit verdeckter Führung zu verwenden. Diese Schwellen zeichnen sich dadurch aus, dass ihre Führungsnut nur zum Schachtinneren hin geöffnet ist und nicht zur Bodenoberfläche hin. Bei einpaneeligen oder doppelpaneeligen, Türen, deren Paneele nach links und rechts öffnen, beseitigt eine solche Türschwelle die Probleme weitestgehend.

Bei Türen, die aus mehreren Türpaneelen bestehen, die teleskopartig öffnen und schließen, führt die Verwendung von Türschwellen mit zum Schachtinneren hin geöffneter Führungsnut zu einigem Aufwand. Denn die einzelnen Türpaneele müssen ja so in der Führungsnut geführt werden, dass sie im Zuge des Teleskopierens hintereinander gefahren werden können, ohne dass die Führungsschuhe miteinander in Konflikt kommen. Es ist bekannt, z. B. aus der Fig. 3 des Gebrauchsmusters DE 94 09 561, zu diesem Zwecke unterschiedlich stark gekröpfte Führungsschuhe vorzusehen. Da einzelne der Türpaneele hier mit einem relativ langen "Hebelarm" gegenüber der Führungsschiene wirken, müssen die Führungsschuhe mit zunehmender Kröpfung relativ verwindungssteif, d. h. recht massiv ausgeführt werden.

Auf Grund dessen schlägt die DE 94 09 561 alternativ vor, nur eines der drei teleskopierenden Türpaneele in der zum Schachtinneren hin offenen Führungsnut zu führen. Dieses innere Türpaneel trägt an seiner Außenseite seinerseits eine Führungsschiene, in der das mittlere Paneel läuft. In gleicher Art und Weise sind das mittlere und das äußere Paneel miteinander verbunden. Das äußere Paneel trägt seinerseits eine Führungsschiene, mit der es an einem an der Schachtwand angedübelten Führungsschuh läuft. Diese recht aufwendige Konstruktion verlangt einigen Bauraum, also eine entsprechend tiefe Türlaibung. Sie verursacht zudem erheblichen Montageaufwand - der wandseitige Führungsschuh muss präzise relativ zur Führungsschiene ausgerichtet werden. Dies erfordert wegen der bauüblichen, relativ großen Toleranzen der Schachtwand eine individuelle Justierung für jede einzelne Schachttür einer Baustelle (z. B. durch entsprechende Unterlagen zwischen dem wandfesten Führungsschuh und der Schachtwand). Es ist also zumindest schachtseitig nicht möglich, das Türensystem bereits werksseitig komplett zu vorzujustieren. Auch Dokument JP 05 310 391 offenbart ein Türensystem mit verdechter Führung.

Es ist Aufgabe der Erfindung, die aus dem Stand der Technik bekannten Nachteile zu vermeiden.

Diese Aufgabe wird dadurch gelöst, dass eine Führungsnut nur zum Schacht hin geöffnet, d. h. nur vom Schacht her zugänglich ist und das untere Ende eines schnelleren Türpaneels führt, während eine andere Führungsnut zum Stockwerks- oder Fahrkorboden hin, also nach oben hin geöffnet ist und dabei das untere Ende eines langsameren Türpaneels führt, wobei diese andere Führungsnut nur in einem solchen Bereich nach oben, d. h. zum Stockwerks- oder Fahrkorbboden hin geöffnet ist, der sowohl bei geschlossener als auch bei offener Tür durch die Türblätter gegen unmittelbaren Zugang vom Stockwerks- oder Fahrkorbboden her abgedeckt wird, wodurch nahezu ausgeschlossen ist, dass vom Stockwerks- oder Fahrkorbboden her Fremdkörper in die nach oben offene Führungsnut eingeführt werden bzw. hineinfallen oder die nach oben offene Führungsnut manipuliert wird.

Ein schneller laufendes Türpaneel ist dabei ein Türpaneel, das zum Öffnen der Tür, von der Sichtseite her gesehen, hinter ein anderes Türpaneel fährt und sich daher i. d. R. schneller als dieses andere Türpaneel bewegt. Ein langsameres Türpaneel, ist ein Türpaneel, hinter das sich beim Öffnen der Tür ein oder mehrere andere Türpaneele schieben, weshalb dieses Türpaneel i. d. R. langsamer als die anderen Türpaneele läuft, die einen weiteren Weg zurückzulegen haben. Bei individuell, d.h. jeweils durch einen eigenen, völlig unabhängig arbeitenden Antrieb bewegten Türpaneelen gelten die Begriffe "schneller" / "langsamer" sinngemäß.

Mit der Erfindung wird erreicht, dass alle Türpaneele an ihrem unteren Ende von der Türschwelle geführt werden, ohne dass die Gefahr besteht, dass vom Stockwerks- oder Fahrkorbboden aus Fremdkörper in die nach oben offene Führungsnut gelangen und die Führung stören können. Denn die Führungsnut oder Führungsnuten, die nach oben, zum Stockwerks- oder Fahrkorbboden hin geöffnet sind, liegen nur in einem Bereich offen, der vom Stockwerks- oder Fahrkorbboden her (also für die Benutzer des Aufzugs) auch bei geöffneten Türen nicht unmittelbar zugänglich ist. Selbstverständlich kann sich die von oben her zugängliche Führungsnut bzw. jede der von oben her zugänglichen Nuten sich über die ganze Länge der Türschwelle hinweg erstrecken. Entscheidend ist, dass diese Nut bzw. diese Nuten ausschließlich in einem Bereich befahren werden, der stets außerhalb des vom Stockwerks- bzw. Fahrkorbboden her zugänglichen Bereichs liegt. Alle Abschnitte der besagten Nut bzw. Nuten, die bei geöffneter Tür vom Stockwerks- bzw. Fahrkorbboden her zugänglich werden, können also durch eine entsprechende Abdeckung verschlossen werden. Sofern die Türschwelle als Frästeil hergestellt wird, ist es selbstverständlich auch möglich, diese Führungsnut bzw. Führungsnuten nur entlang von Abschnitten der Türschwelle vorzusehen, wo sie auch wirklich gebraucht werden.

Eine bevorzugte Ausführungsform wird durch den Anspruch 2 beschrieben. Bei einer solchen Konstruktion ist auch das langsam laufende Türpaneel in optimaler Weise geführt, denn es ist nicht nur unmittelbar in der Türschwelle geführt, sondern zugleich auch am schnell laufenden Türpaneel, so dass schnell und langsam laufendes Türpaneel einen unmittelbaren Verbund bilden. Sinngemäß gleiches gilt, sofern drei teleskopierende Türpaneele vorgesehen sind, für die beiden langsamer laufenden Türpaneele usw.

Des Weiteren ist die unter Anspruch 3 vorgesehene Ausführungsform unter Festigkeitsgesichtspunkten ideal. Dadurch, dass die vom Unteranspruch 3 beschriebenen Führungsschuhe zur Führung eines schneller und eines langsamer laufenden Türpaneels bei vollständig geschlossener Tür hintereinander oder unmittelbar nebeneinander liegen, stützt sich das langsamer laufende Türpaneel im Überlappungsbereich der Türpaneele auf kürzestem Wege über das schneller laufende Türpaneel an der Türschwelle ab.

Auch die von Unteranspruch 6 vorgeschlagene bevorzugte Ausführungsform dient der Erhöhung der Stabilität. Dadurch, dass der das langsamer laufende Türpaneel unmittelbar gegenüber der Türschwelle abstützende Führungsschuh sowohl unmittelbar mit dem Türpaneel selbst, als auch mit der mitlaufenden Führungsschiene verbunden ist, wird eine besonders stabile Führung erreicht.

Günstig ist auch die von Anspruch 7 vorgesehene Ausgestaltung der mitlaufenden Führungsschiene als Doppel-U-Profil bzw., äquivalent, als Doppel-C-Profil. Eine derart ausgebildete Führungsschiene lässt sich rationell durch Strangpressen herstellen und dient mit ihrem oberen U-Profilabschnitt als Führung, während der untere U-Profilabschnitt auf einfache Art und Weise eine Befestigung ermöglicht. Für das C-Profil gilt sinngemäß gleiches.

Idealerweise wird eine in mindestens einer Führungsnut der Führungsschiene mitlaufende Bürste vorgesehen, die insbesondere so ausgestaltet und dimensioniert ist, dass sie in die Führungsnut hineingelangten Schmutz wieder aus der Führungsnut herausbefördern kann oder in einen Bereich verschiebt, in dem der Schmutz nicht stört.

Ein anderer Aspekt ist es, eine Türschwelle zu schaffen, die von ihrer Ausgestaltung her objektiv für die Verwendung des erfindungsgemäßen Aufzugstürensystems geeignet ist, die eine ganze Reihe unterschiedlicher Funktionsbereiche aufweist, die rationell, vorzugsweise einteilig, hergestellt werden kann und dabei so steif ausgebildet ist, dass sie gegebenenfalls ohne eine Unterschwelle, frei auf konsolartigen Trägern aufliegend verwendet werden kann. Eine solche Türschwelle steuert die bevorzugte Ausführungsform bei, die von Anspruch 8 ff. geschützt wird.

Durchgehende Versteifungskammern, die ihre Stabilität durch sie rundum umschließende Wände erhalten und vorzugsweise völlig gegenüber anderen Kammern abgeschlossen sind, sorgen trotz verhältnismäßig dünner Wandstärken für eine große Stabilität des Profils.

Werden die Führungsnuten jeweils durch speziell ausgestattete Führungskammern bereitgestellt, wie sie der Unteranspruch 10 beschreibt, dann erhält man besonders verschmutzungs- und spielunempfindliche Führungsnuten.

Die von Anspruch 11 vorgesehene bevorzugte Ausgestaltung der in den Führungsnuten vorgesehenen Führungsflächen als nur einseitig angebundene Kragträger erlaubt eine besonders einfache und präzise Fertigung der Führungsflächen im Rahmen eines Strangpressens.

Weitere Wirkungen und Ausgestaltungen der Erfindung sind dem nachfolgenden Ausführungsbeispiel zu entnehmen.

Es zeigen:
Die Fig. 1 eine perspektivische Ansicht eines Ausführungsbeispiels des erfindungsgemäßen Aufzugs-Türensystems in Form einer Fahrkorbtür, von der Außenseite der Aufzugskabine her gesehen.
Die Fig. 2 zeigt eine ausschnittweise Frontalansicht des von Fig. 1 gezeigten Ausführungsbeispiels.
Die Fig. 3 zeigt eine Türschwelle, die besonders geeignet ist, um das erfindungsgemäße Aufzugstürensystem zu realisieren.
Die Fig. 4 zeigt einen Ausschnitt aus der Türschwelle der Fig. 3 im Bereich der Schürzenbefestigungskammer und der Einschraubkammer.
Die Fig. 5 zeigt das gleiche Ausführungsbeispiel wie die vorhergehenden Figuren, hier aber in Form sowohl eines Fahrkorbtürsystems als auch eines Schachttürsystems.
Die Fig. 6 zeigt eine weitere Türschwelle die besonders geeignet ist, um das erfindungsgemäße Aufzugstürensystem zu realisieren.
Die Fig. 7 zeigt den unteren Abschnitt eines Türpaneels, das mit dem Montageprofil eines erfindungsgemäßen Befestigungssystems ausgestattet ist.
Die Fig. 8a bis d und 9a bis d zeigen verschiedene Ansichten von insgesamt zwei Varianten von Haltebügeln nebst zugehörigen Führungsschuhen, die zu dem schon von Fig. 7 gezeigten, erfindungsgemäßen Befestigungssystem gehören.

Die Fig. 1 zeigt in schematischer Darstellung einen Blick von außen auf den Türbereich einer Aufzugskabine 1 - die Erfindung wird an Hand eines Fahrkorbtürsystems erläutert. Das Beschriebene gilt jedoch sinngemäß auch für Schachttürsysteme.

Das Fahrkorbtürsystem besteht hier aus zwei eine Art Türrahmen (Fahrkorbtürfront) bildenden Rahmenflächen 2 für den Frontzugang des Fahrkorbes, zwei Türpaneelen 3 und 4 sowie einer Türschwelle 5. Die Türschwelle 5 ist mit ihren T-Nuten 20 b und c, die an ihrer in Fig. 1 linken Seite angebracht sind, an der unteren Stirnkante der Aufzugskabine befestigt. Die beiden Türpaneele 3 und 4 öffnen nach links. Sie teleskopieren dabei, d. h. das schneller laufende Türpaneel 3 kommt (vom Fahrkorbinneren her gesehen) in geöffnetem Zustand hinter dem langsamer laufenden Türpaneel 4 zu liegen. Auf Grund dessen kragt auch die Türschwelle 5 nach links in den Schacht über.

Die Fig. 2 zeigt den gleichen Sachverhalt, nur nicht perspektivisch gesehen, sondern aus der Frontalen.

Wie ohne Weiteres zu erkennen ist, bestehen die Türpaneele 3 und 4 aus simplen Blechen, die zur Innenseite des Fahrkorbs hin eine glatte Seite aufweisen und zur Fahrkorbaußenseite hin an ihren Rändern umgekantet sind, was die Stabilität gibt. Zusätzlich ist, jeweils etwa in Paneelmitte, auf die Türpaneele 3, 4, von der ihrer Sichtseite abgewandten Seite her ein in etwa Ω-förmiges Verstärkungsblech angepunktet bzw. angeklebt, welches in montiertem Zustand einen hohlen Versteifungskanal ergibt. Die Türpaneele sind zudem an ihrer Unterseite mit je einem Montageprofil 3a bzw. 4a versehen, das mit seiner Vielzahl von Langlöchern jeweils als (variable) Befestigungsbasis für die jeweiligen Haltebleche 3 b, 3 c und 4 b der betreffenden Führungsschuhe dient und später noch näher erläutert wird.

Die Türschwelle 5, auf deren Design noch näher einzugehen ist, weist hier zwei separate Führungsnuten 6 und 7 auf. Die Führungsnut 6 ist im Prinzip von oben her zugänglich, die Führungsnut 7 nur von der Seite des Schachtinneren her.

Die Führungsschuhe des schnell laufenden Türpaneels 3 werden von der nur von der Schachtinnenseite her zugänglichen Führungsnut 7 geführt, sie sind zu diesem Zweck mittels entsprechend gekröpfter Haltebleche 3 b und 3 c außenseitig am schnell laufenden Paneel 3 befestigt. Die Haltebleche tragen an ihrem unteren Ende den eigentlichen Führungsschuh (in Fig. 1 und 2 nicht gezeigt) und sind höhenverstellbar mit dem Türpaneel 3 verschraubt.

Das langsam laufende Türpaneel 4 ist auf eine andere Art und Weise geführt. Es ist mit einer an ihm mitfahrenden Führungsschiene 9 ausgerüstet. Diese mitfahrende Führungsschiene 9 ist an ihrem zur Fahrkorbseite hin gewandten Ende verwindungssteif mit einem geraden Halteblech 4 b verschraubt, das an seinem unteren Ende einen Führungsschuh trägt, der in der nach oben, zum Fahrkorbboden hin offenen Führungsnut 6 geführt wird (im für den Aufzugsbenutzer nicht sichtbaren Bereich). In das andere Ende dieser mitfahrenden Führungsschiene 9 greift ein Führungsschuh ein, der von einem Halteblech 3 d getragen wird, welches an der Stirnseite des schnell laufenden Türpaneels 3 angeschraubt ist. Das langsam laufende Türpaneel 4 wird also auch an zwei Stellen geführt, nämlich zum einen in der nach oben offenen Führungsnut 6 der Türschwelle 5 und zum anderen am schnell laufenden Türpaneel 3, welches seinerseits an zwei Stellen in der Türschwelle 5 geführt ist.

Es fällt auf, dass das gekröpfte Halteblech 3 b mit seinem Führungsschuh und das Halteblech 3 d mit seinem Führungsschuh (vom Inneren des Fahrkorbs aus gesehen) in etwa fluchten, also in etwa hintereinander bzw. unmittelbar nebeneinander liegen. Dadurch ist gewährleistet, dass auf das langsam laufende Türpaneel 4 im Übergangsbereich zum schnell laufenden Türpaneel 3 einwirkende Kräfte auf kurzem Wege in das schnell laufende Türpaneel 3 und von da aus direkt in die Führungsschiene abgeleitet werden - sodass das schnell laufende Türpaneel durch die Kräfte, die ihm vom langsam laufenden Türpaneel zugeleitet werden, kaum auf Biegung beansprucht wird. Auf diese Art und Weise wird eine recht gute Stabilität erreicht.

Das an der Schmalseite des Türpaneels 3 angeschraubte Halteblech 3 d ist vorzugsweise als Blechbiegeteil ausgeführt, so wie in Fig. 1 gezeigt. Es wird aus einem ebenen Blech ausgestanzt und dann mehrfach gebogen. Dabei stützt der vertikal liegende, senkrecht von der Ebene der Verschraubung zwischen dem Blech und dem Türpaneel 3 abstehende Lappen den unteren, horizontal liegenden Abschnitt des Halteblechs 3 d gegenüber solchen Kräften ab, die die Tendenz haben, den horizontal liegenden Abschnitt nach oben zu biegen.

Ein entscheidender Punkt ist, dass diese Art der Führung ermöglicht, die nach oben, zur Seite des Fahrkorbbodens hin offene Führungsnut 6 durch bevorzugt ein- ggf. aber auch mehrteilige Abdeckplatten 12 abzudecken und zwar im gesamten Bereich, der bei vollständig geöffneter Tür zum Stockwerks- oder Fahrkorbboden hin freigegeben wird. Um diese Abdeckung 12 bündig mit der Oberfläche des Fahrkorbbodens abschließen lassen zu können, ist die Türschwelle 5 um ein entsprechendes Maß nach unten versetzt angeordnet. Statt einer speziellen Abdeckplatte kann z. B. auch der gebäude- oder fahrkorbseitig ohnehin vorzusehende Bodenbelag die Führungsschiene entsprechend übergreifen und so als entsprechende Abdeckung fungieren - eine Art der Abdeckung, die insbesondere auch keine Flüssigkeiten bis in den Bereich der Führungsschiene hinein durchlässt und auch sonst besonderes vandalismussicher ist.

Die mitfahrende Führungsschiene 9 ist als Doppel-U-Profil ausgeführt. Das erste, nach oben offene U-Profil dient als Führungsschiene für den Führungsschuh des schnell laufenden Türpaneels 3. Das nach unten offene Türprofil dient zur problemlosen, justierbaren Befestigung der mitfahrenden Führungsschiene 9. Man sieht recht deutlich, wie das obere U-Profil an seinen Schenkelenden Verdickungen aufweist, die die eigentlichen, präzisen Führungsflächen bilden. Dieses obere U-Profil ist dabei so ausgebildet, dass unterhalb der eigentlichen Führungsflächen genug Raum zur Verfügung steht, um womöglich in das U-Profil eingedrungene Fremdkörper in unschädlicher Entfernung von den Führungsflächen abzulagern - beispielsweise Schmutz oder Zement- bzw. Putzbrocken, die im Zuge der restlichen Fertigstellung des Gebäudes in diese Schiene eingedrungen sind.

Insbesondere bei näherer Betrachtung der Fig. 1 ist leicht nachzuvollziehen, dass die nach oben, zum Stockwerks- bzw. Fahrkorbboden hin geöffnete Führungsnut 6 auch bei vollständig geöffneter Tür durch die Türblätter gegen unmittelbaren Zutritt von oben, vom Stockwerks- bzw. Fahrkorbboden her abgedeckt wird. Denn ein erster Teil der Führungsnut 6 liegt hinter dem Türrahmen 2 und wird zudem bei geöffneter Tür von oben durch das Türpaneel 4 abgedeckt, ist also praktisch unzugänglich. Der zweite, größere Teil der Führungsnut 6 liegt sogar völlig unerreichbar im Schacht. Er wird daher, vom Fahrkorbinneren aus gesehen, erst recht durch das Türpaneel 4 vor Zugang vom Fahrkorbboden oder vom Stockwerksboden her abgeschirmt.

Die Fig. 3 zeigt einen Querschnitt der Türschwelle 5 als solchen. Die Türschwelle 5 ist hier als Strangpressprofil aus einer Aluminiumlegierung (bzw. Aluminium-Knetlegierung) mit annähernd quadratischem Außenquerschnitt (z. B. 80 mm x 90 mm) ausgeführt. Der Querschnitt dieses Strangpressprofils besteht aus vierzehn einzelnen, teilweise ganz und teilweise auch nur weitgehend in sich geschlossenen "Zellen". Diese Zellen werden durch eine Reihe von verschiedenen über die gesamte axiale Länge des Strangpressprofils hinweg durchlaufenden Kammern 13; 13 z; 14 a, b; 20 a, b, c; 19 b; 21, 22 gebildet. Dieser "zellenartige" bzw. gekammerte Aufbau macht die Türschwelle 5 außerordentlich verwindungs- bzw. biegesteif - obwohl sie als dünnwandiges Strangpressprofil ausgeführt ist. Die Türschwelle kann daher ohne eine sogenannte Unterschwelle freitragend montiert werden, d. h. ohne Unterfütterung mit einem biegesteifen Metallprofil, das die Türschwelle auf ganzer oder nahezu ganzer Länge gegenüber den sie beaufschlagenden Personen- oder Radlasten abstützt. Hierauf ist später noch einzugehen.

Bei Betrachtung der Fig. 3 fällt als erstes auf, dass die Türschwelle in Längsrichtung gesehen sechs parallel verlaufende Versteifungskammern 13 bzw. 13 z aufweist, wobei ggf. auch nur fünf Versteifungskammern 13 bis 13 z vorgesehen sein können, auch wenn dies nicht ganz so viel Stabilität gewährleistet und daher nicht bevorzugt ist, vgl. Fig. 6. Jede von diesen Versteifungskammern 13, 13 z ist von den anderen Kammern allseitig durch in Längsrichtung verlaufende Wände abgegrenzt. Diese abgrenzenden Wände sind frei von in Längsrichtung ganz oder teilweise durchgehenden Schlitzen oder dergleichen, so dass tatsächlich eine allseitige Abgrenzung gegeben ist. Selbstverständlich können diese Wände lokal beschränkte Durchbrüche haben, solange und soweit diese die Steifigkeit nicht in funktionell relevanter Weise herabsetzen. Vorzugsweise sind aber die Wände dieser Kammern wirklich ohne jeden Durchbruch oder ohne jede Öffnung ausgeführt. Optimaler Weise ist eine dieser Versteifungskammern - so wie hier die Kammer 13 z - zentral angeordnet und bildet quasi das steife Rückgrat des Profils um das herum die die verschiedenen Funktionen realisierenden Kammern angeordnet sind.

Zusätzlich zu den Versteifungskammern 13, 13 z besitzt die Türschwelle zwei weitere, in Längsrichtung durchgehende Führungskammern 14 a und 14 b, von denen hier jede zumindest einen Abschnitt einer Begrenzungswand mit einer der Verstärkungskammern 13 bzw. 13 z gemeinsam hat und damit unmittelbar von einem besonders steifen Bereich gestützt wird. Jeder der Führungskammern 14 a und 14 b weist an einer Seite eine durchgehende Öffnung nach außen auf. (Soweit die Türschwelle anders, als durch kontinuierliches Strangpressen gefertigt wird, kann die bestimmungsgemäß oben, zum Stockwerks- oder Fahrkorbboden hin anzuordnende Führungskammer auch nur teilweise mit einer Öffnung nach außen versehen sein, nämlich nur in ihrem später von den Führungsschuhen befahrenen Bereich.) Diese Führungskammern 14 a und 14 b sind mit Führungsflächen 15 versehen, wodurch diese Führungskammern die bereits angesprochenen Führungsnuten 6 bzw. 7 für die Führungsschuhe bereitstellen. Diese Führungsflächen sind hier als nur einseitig angebundene und zu ihrem freien Ende hin spitz zulaufende Kragarme ausgestaltet. Als Kragarme, deren freies Ende jeweils in den unterhalb von den Führungsabschnitten angeordneten, sich erweiternden Kammerbereich 16 hineinragen. Die Führungsflächen 15 lassen sich so auch im Rahmen des Strangpressens einfach und mit hoher Genauigkeit herstellen.

Die Führungskammern 14 a und 14 b sind so gestaltet, dass den an den Führungsflächen 15 entlang geführten Führungsschuhen ein erhebliches Spiel nach oben und unten ermöglicht wird. Diese Ausgestaltung ermöglicht zudem, dass Fremdkörper, die bis in den Bereich der Führungsflächen 15 gelangt sind, nach unten durchfallen und sich im erweiterten Bereich 16 a bzw. 16 b der Führungskammer 14 a bzw. 14 b ablagern. Sie tun das dabei in einer derartigen Entfernung von den Führungsflächen 15, dass die Führungsschuhe i. d. R. nicht gestört werden.

Der Führungskammer 14 b, die zur Aufnahme des Führungsschuhs des schnell laufenden Türblattes dient, ist eine Vorkammer 19 vorgeschaltet. Diese Vorkammer 19 gewährleistet, dass die Führungskammer 14 b ausschließlich von der Schachtseite her zugänglich ist und von der Oberfläche des Stockwerks- oder Fahrkorbbodens 18 her keine Fremdkörper in die Führungskammer hineingelangen können. Die gegenüber der Stockwerks- oder Fahrkorbbodenseite abgrenzende Wand der Vorkammer 19 ist verstärkt ausgeführt oder, wie hier, zumindest an ihrer Einspannstelle massiv angebunden (vgl. den großzügigen Radius an der Wurzel dieser Wand). So wird sichergestellt, dass sich diese einseitig auskragende Wand unter Personen- oder Radlasten nicht unzulässig verformt.

Anzumerken ist noch, dass zumindest eine, vorzugsweise beide Führungskammern in dem (außenseitigen) Bereich, der im Normalbetrieb nicht von den Führungsschuhen befahren wird, einen fensterartigen Ausschnitt ausweisen können, der es gestattet, den jeweiligen Führungsschuh in die Führungskammer einzufädeln, aus ihr herauszufädeln, insbesondere auch zum Zwecke vereinfachter Wartung, vgl. auch Fig. 3. Das Bezugszeichen A deutet in Fig. 3 auf eine gestrichelte Linie hin, die veranschaulicht, wie das an entsprechender Stelle vorzusehende Fenster realisiert werden kann. Nämlich indem der Wandabschnitt oberhalb der Linie A örtlich nicht vorhanden ist, weil z. B. weggefräst. Dort, wo keine solchen fensterartigen Ausschnitte vorgesehen sind, müssen die Führungsschuhe von der freiliegenden Stirnseite aus nacheinander ein- und ausgefädelt werden.

Darüber hinaus zeigt die Fig. 3, dass die erfindungsgemäße Türschwelle mit mehreren T-Nut-Kammern 20 a, 20 b, 20 c versehen ist, die in Längsrichtung gesehen durchgehend ausgestaltend sind und parallel zu den bereits beschriebenen Kammern 13, 13 z und 14 a, b verlaufen. Diese T-Nut-Kammern 20 a, 20 b, 20 c sind so gestaltet, dass sie einem Bolzenkopf, einer Mutter oder einem mit einem Gewinde versehenen Nutenstein formschlüssigen Halt geben können. Auf diese Art und Weise kann die erfindungsgemäße Türschwelle vor Ort festgeschraubt werden. Zumindest eine der T-Nut-Kammern 20 a, 20 b, 20 c ist (bezogen auf die bestimmungsgemäße Montageposition) an der Unterseite der erfindungsgemäßen Türschwelle vorgesehen, hier z. B. die T-Nut-Kammer 20 a. Mittels dieser T-Nut-Kammer 20 a kann die erfindungsgemäße Türschwelle, wenn sie als Türschwelle für ein Schachttürensystem verwendet wird, ohne Verwendung einer Unterschwelle an L-förmigen, am Gebäude festgedübelten Konsolen festgelegt werden. Die T-Nut-Kammern 20 b und 20c sind, bezogen auf die bestimmungsgemäße Einbauposition der Türschwelle 5, an der Seite der Türschwelle 5 vorgesehen. Diese T-Nut-Kammern 20 b und 20 c ermöglichen es, die Türschwelle bei Verwendung für eine Fahrkorbtür an einem entsprechenden Lochblech der Aufzugskabine bzw. des Fahrkorbs festzuschrauben, wie es auf der rechten Seite der Fig. 2 zu erkennen ist (ohne Bezugsziffer). Die verschieden positionierten T-Nut-Kammern 20 a, 20 b, 20 c machen also die erfindungsgemäße Türschwelle universell verwendbar.

Selbstverständlich können äquivalent zu den T-Nut-Kammern 20 a, 20 b, 20 c auch etwas anders profiliierte Kammern verwendet werden, etwa Kammern, in die Halteorgane eingespreizt bzw. verrastet werden können, oder dergleichen. Dennoch ist eine T-Nut-förmige Gestaltung bevorzugt.

Schließlich zeigt die Fig. 3 in Verbund mit der einen Detailausschnitt darstellenden Fig. 4 die als weitere, in Längsrichtung gesehen durchgehende Schürzenbefestigungskammer 21 und die in gleicher Weise vorgesehene, ebenfalls in Längsrichtung durchgehende Einschraubkammer 22. Diese beiden Kammern dienen zur Befestigung der Türschürze 23, die ebenfalls Bestandteil des Aufzugstürensystems ist. Diese Türschürze 23 weist, was insbesondere in Fig. 4 aber auch in Fig. 2 zu sehen ist, mehrere Ausklinkungen auf, d.h. schräg verlaufende, fahnenartige Fortsätze. Mit diesen Fortsätzen kann die Türschürze 23 in die Schürzenbefestigungskammer 21 eingehängt und dann bequem durch Hin- und Herschieben in horizontaler Richtung genau positioniert werden. Die Türschürze 23 ist knapp oberhalb dieser Ausklinkungen mit Bohrungen/Ausstanzungen versehen. Durch diese Bohrungen wird zur endgültigen Fixierung der Türschürze jeweils eine Blechschraube durchgesteckt und in die Einschraubkammer 22 eingedreht. Die Blechschraube schneidet sich dabei oben und unten in die Wände der Einschraubkammer 22 ein. Anders, als von Fig. 4 gezeigt, wird die Blechschraube im Regelfall eine Senkkopfschraube sein, deren Senkkopf in fertig eingeschraubtem Zustand bündig mit der Oberfläche der Türschürze 23 abschließt. Die erfindungsgemäße Türschwelle besitzt im Bereich der Kammern 21 und 22 einen Rücksprung, so wie in Großaufnahme in Fig. 4 gezeigt. Auf die Art und Weise lässt sich die Türschürze 23 nach endgültiger Justierung oberflächenbündig an der Türschwelle befestigen, was den benötigten Bauraum und die Unfallgefahr reduziert. Denn so treten keine gefährlichen Stufen oder Vorsprünge auf.

Vergleicht man die Figuren 3 und 4 dann erkennt man nähere Details zur Einschraubkammer 22. Die Einschraubkammer 22 ist, wie gesagt, als in Längsrichtung vollständig durchlaufende Nut/Kammer ausgebildet. Auf diese Art und Weise kann die Schraube an jeder beliebigen Position eingedreht werden. Die Nut ist hier in drei Abschnitte unterteilt. Nämlich einen ersten zur Außenseite hin gerichteten Abschnitt, der es ermöglicht die Spitze der Blechschraube einzuführen, ohne dass die Blechschraube in das Material einzudringen hat. Daran schließt sich ein verengter Abschnitt an. In diesen Abschnitt schneidet sich das Gewinde der Blechschraube ein. Ganz innen schließlich ist ein wieder erweiterter Abschnitt angeordnet, der als Auslauf für das Schraubengewinde bzw. z. T. auch als Ausgleichsraum für von der Schraube beim Einschneiden des Gewindes plastisch verdrängtes Material der Türschwelle dient. Die zu dem Türensystem gehörenden und zur Befestigung der Türschürze dienenden Blechschrauben und die Einschraubkammer 22 der Türschwelle 5 sind wechselweise so dimensioniert, dass die Blechschrauben sich in der Einschraubkammer sauber ein Gewinde schneiden ohne die Einschraubkammer aufzuspreizen und somit die Türschwelle unzulässig zu verformen.

Anzumerken ist nun noch, dass die das Rückgrat bildende Versteifungskammer 15 so ausgebildet und dimensioniert ist, dass sie dort, wo bewitterte Türschwellen ausgeführt werden müssen, eine Widerstandsheizung aufnehmen und deren Zuleitung sich über eine entsprechende, lokale Öffnung nach außen führen lässt. Hier kommt der Versteifungskammer 15 ihre zentrale Lage zugute. Sie grenzt sowohl unmittelbar an die Führungskammer 14 a als auch an die Führungskammer 14 b und kann daher sehr effektiv verhindern, dass in die Führungskammern 14 a und 14 b eingedrungenes Regen-, Tau- oder Kondenswasser einfriert.

Im Zusammenhang mit der Fig. 3 ist noch bemerkenswert, dass über das gesamte Schwellenprofil hinweg die Wandstärken fast überall im Wesentlichen gleich sind. Abweichende Wandstärken werden nur in speziellen, wenigen Bereichen vorgesehen, wo die Funktion eine dickere Wandstärke erfordert. Dies ist z. B. der Bereich der Seitenflanken der unteren T-Nut-Kammer 20a, der Bereich der Anbindung der oberen Wand der Vorkammer 19 und es sind die Abschnitte der Schürzenbefestigungskammer 21 bzw. der Einschraubkammer 22.

Es wurde bereits angesprochen, dass die erfindungsgemäße Türschwelle auf Grund der durch ihre Kammerung erreichten Steifigkeit ohne eine so genannte Unterschwelle montiert werden kann, d. h. ohne Unterfütterung mit einem biegesteifen Metallprofil, das die Türschwelle auf ganzer oder nahezu ganzer Länge unterstützt. Hierauf ist später noch einzugehen.

Dies veranschaulicht die Fig. 5. Gezeigt ist hier ein in Landeposition vor dem Stockwerk befindlicher Fahrkorb. Die Fahrkorb- und die Schachttüren fluchten miteinander. Die erfindungsgemäße, dem Schachtürensystem zugeordnete Türschwelle ist hier ohne Unterschwelle auf Konsolen 17, die z. B. aus schmalen Flacheisen bestehen, gelagert und gehalten - ohne dass die Gefahr einer unzulässigen Durchbiegung der Türschwelle beim Betreten oder Befahren auftritt. Dabei ist die Türschwelle 5 hier mittels durchgehender Senkkopf-Bolzen zusammen mit der Abdeckplatte 12 mit den Konsolen 17 verschraubt.

Bemerkenswert ist noch, dass gerade die Fig. 5 deutlich macht, welche Vorteile sich ergeben, wenn für die Verbindung zwischen den eigentlichen Führungsschuhen F und den Türpaneelen auf Grund der erfindungsgemäßen Art der Führung dünne (vorzugsweise 4 bis 10 mm dicke), recht breite Bleche verwendet werden können, statt kompliziert gekröpfte und damit wegen des langen Hebelarms rohrartige Gebilde - der freie Spalt zwischen der Aufzugskabine bzw. dem Fahrkorb und der Schachtwand kann ausgesprochen klein gehalten werden.

Die Fig. 7 zeigt ein spezielles Befestigungssystem zur Vereinfachung der Montage und des Justierens der Haltewinkel für die Führungsschuhe (und ggf. weitere Anbaueile), die am unteren Ende der Türpaneele benötigt werden. Wie an Hand der Fig. 7 zu erkennen ist, sind die Türpaneele (hier Türpaneel 4) im Bereich ihres unteren Endes mit einem Montageprofil (hier 4a) ausgerüstet, das eine Vielzahl von Langlöchern aufweist, die zur Befestigung des Haltebügels (hier 4b) mindestens eines Führungsschuhs in den unterschiedlichen, im konkreten Einzelfall benötigten Positionen aufweist. Das Montagesystem bietet auch nachträgliche Modifikationsmöglichkeiten - sollte sich z. B. bei der Inbetriebnahme herausstellen, dass das Türpaneel dazu neigt in seiner Bewegungsebene zu verkanten bzw. zu ruckeln, lassen sich die Führungsschuhe dank des Montageprofils ohne großen Aufwand u. U. noch nachträglich an weiter voneinander entfernten Stellen montieren, um die Probleme abzustellen.

Das Montageprofil ist ein Blechbiegeteil. Es weist einen U-profilförmigen Abschnitt 40 (äquivalent: C-profilförmiger Abschnitt) auf, wobei in Fig. 7 einer der beiden Seitenschenkel dieses Abschnitts die besagte Vielzahl von Löchern trägt. Unbeschadet der Tatsache, dass die Fig. 7 nur 5 Löcher zeigt und zwei weitere durch Mittellinien andeutet, sind im Regelfall nahezu über die ganze Breite des Türpaneels hinweg Löcher vorgesehen, vorzugsweise aber mehr als insgesamt acht Löcher pro Türpaneel. In jedem Fall sind pro Türpaneel mehr Löcher vorgesehen, als die sonst für die Befestigung pro Haltebügel in einer einzigen Position vorgesehenen Löcher x Anzahl der Haltebügel.

Der Mittelteil dieses U-profilförmigen Abschnitts liegt plan am Türpaneel an und ist mit diesem z. B. durch Punktschweißung verbunden - wobei die Schweißparameter und die wämeableitende Masse des gekühlten, sichtseitig angesetzten Schweiß-Gegenhalters so gewählt werden, dass der typische, kreisförmige Einbrand 43 auf der Sichtseite des Türpaneels möglichst klein gehalten wird, derart, dass er bei lackierter Tür aus 1,20 m Entfernung im Wesentlichen nicht mehr zu erkennen ist.

An diesen Seitenschenkel des U-profilförmigen Abschnitts schließt ein weiterer L-profilförmiger Abschnitt 41 mit einem gemeinsam gelochten Schenkel an. Dies derart, dass der lochtragende Bereich doppellagig ausgeführt ist und daher eine wesentlich höhere Biege-Stabilität hat. Dies jedenfalls, sobald die beiden Einzellagen nach dem Anziehen der (hier nicht gezeigten) Durchsteckschrauben eines angeflanschten Haltebügels reibschlüssig gegeneinander verspannt worden sind und sich daher wie ein einziger, "dicker Kragträger" verhalten.

Der U-profilförmige und der L-profilförmige Abschnitt 40 bzw. 41 sind Bestandteil eines einstückigen Blechbiegeteils. Dies ist derart ausgeführt, dass der L-profilförmige Abschnitt beim von Fig. 7 gezeigten Ausführungsbeispiel durch zweimaliges Abkanten (180 Grad, 90 Grad) des zuvor langen Schenkels des U-profilförmigen Abschnitts entstanden ist. Wichtig ist, dass der L-profilförmige Abschnitt den lochtragenden Bereich zusätzlich abstützt. Dies indem der dem lochtragenden Bereich abgewandte Schenkel des L-profilförmigen Abschnitts ebenfalls am Türpaneel angepunktet ist - in der zuvor für den U-profilförmigen Abschnitt beschriebenen Art und Weise.

An den anderen Seitenschenkel des U-profilförmigen Abschnitts schließt sich eine weitere Abkantung 44 an, die bei der von Fig. 7 gezeigten Konstruktion um etwa 90 Grad abgekantet ist und damit einen seitlichen Anschlag für eine von der Oberseite des Montageprofils getragene Führungsschiene zur Führung an einem anderen bzw. eines anderen Türpaneels bereitstellt. Auf diese Art und Weise ist die Führungsschiene stets genau parallel am sie haltenden Türpaneel ausgerichtet, ohne dass es umständlicher Justierung bedarf. Dementsprechend einfach ist die zugehörige (in Fig. 1 zu erkennende) Verschraubung ausgeführt: Die Führungsschiene wird hier von Bolzen am Montageprofil gehalten, deren geeignet gewählte Köpfe nach der Art von Nutensteinen in den nach unten offenen U-Profilabschnitt der Führungsschiene eingreifen und die mittels entsprechender Muttern an den (in Fig. 1 zu erkennenden) oberen Schenkel des Montageprofils angezogen werden. Auf diese Art und Weise lässt sich die Lage, die die Führungsschiene in Bewegungsrichtung der Türpaneele einnimmt, sehr einfach einstellen.

Ausweislich der Fig. 1 ist die seitliche Abkantung des langsamen Türpaneels im Bereich des Montageprofils mit einer Aussparung 45 versehen, um das Montageprofil den Rand des Türpaneels passieren zu lassen und so eine Montagebasis für den hinter dem Türpaneel angebrachten Haltebügel 4b zu schaffen (Montageprofil in Fig. 7 abgeschnitten gezeichnet, vgl. Schraffur).

Die Fig. 8 a bis d und 9 a bis d zeigen die zu diesem speziellen Befestigungssystem zugehörigen Haltebügel 3b bzw. 4b. Die von den genannten Fig. gezeigten Haltebügel (3b, 4b) sind hier als dünnwandige (ca. 3 bis 5 mm dicke) Blechbiegeteile hergestellt. Sie bestehen aus einem Horizontalabschnitt 46 zur Verbindung mit dem jeweiligen Montageprofil (3a, 4a) und einem den eigentlichen Führungsschuh L haltenden, ggf. gekröpften Vertikalabschnitt 47. Der Horizontal- und der Vertikalabschnitt sind über großzügige Langlochverschraubungen 48 verbunden und daher relativ zueinander verstellbar. Nachdem der Horizontalabschnitt 46 seinerseits am Montageprofil verstellbar ist und in unterschiedlichsten Positionen am Montageprofil festgelegt werden kann, ergibt sich eine maximale Freiheit bei der Anbringung und Justierung der Haltebügel. Zudem macht es diese Gestaltung des Systems möglich, ein äußerst simpel gestaltetes, im Wesentlichen einwandiges und nur an den Aussenkanten abgekantetes Blechprofil als Türpaneel zu verwenden.

Beachtenswert ist noch, dass die zur Verbindung des Horizontalabschnitts 46 und des Vertikalabschnitts 47 vorgesehenen Langlöcher als Langlöcher für Senkkopfschrauben 49 ausgeführt sind. Auf diese Art und Weise kann der Spalt zwischen dem Fahrkorb und der Schachtumwehrung minimal gehalten werden.

## Patentansprüche

1. Aufzugstürensystem für Fahrkorb- bzw. Schachttüren, mit einer Tür aus mindestens zwei an ihrer Oberseite verschiebbar aufgehängten, zum Zwecke der Türöffnung relativ zueinander teleskopierbaren Türpaneelen, die an ihrer Unterseite mittels einer verdeckten Führung an einer Türschwelle geführt sind, in die mehrere voneinander unabhängige Führungsnuten integriert sind, **dadurch gekennzeichnet, dass** eine Führungsnut (7) nur zum Schacht hin geöffnet ist und das untere Ende eines schnelleren Türpaneels (3) führt, während eine andere Führungsnut (6) zum Stockwerks- oder Fahrkorbboden (FKB) hin geöffnet ist und dabei das untere Ende eines langsameren Türpaneels (4) führt, wobei diese andere Führungsnut (6) nur in einem solchen Bereich zum Stockwerks- oder Fahrkorbboden (FKB) hin geöffnet ist, der sowohl bei geschlossener als auch offener Tür durch die Türpaneelen (3, 4) gegen unmittelbaren Zugang vom Stockwerks- oder Fahrkorbboden (FKB) her abgedeckt ist.

2. Aufzugstürensystem nach Anspruch 1, **dadurch gekennzeichnet, dass** ein langsameres Türpaneel (4) eine mitfahrende, verwindungssteife Führungsschiene (9) trägt, die in ihrem türlaibungsseitigen Bereich durch einen in der Führungsnut (6), die zum Stockwerks- oder Fahrkorbboden (FKB) hin geöffnet ist, geführten Führungsschuh (vgl. 4b) abgestützt wird und die in ihrem türmittenseitigen Bereich an einem Führungsschuh (vgl. 3d) geführt wird, der an einem schnelleren Türpaneel (3) befestigt ist.

3. Aufzugstürensystem nach Anspruch 2, **dadurch gekennzeichnet, dass** ein ein schnelles Türpaneel (3) an der Türschwelle (5) führender Führungsschuh (vgl. 3b) und ein in die am langsameren Türpaneel mitfahrende Führungsschiene (9) eingreifender Führungsschuh (vgl. 3d) so am schnellen Türpaneel befestigt sind, dass diese Führungsschuhe bei vollständig geschlossener Tür im Wesentlichen hintereinander oder unmittelbar nebeneinander liegen, in einer Richtung senkrecht zur Bewegungsrichtung der Türpaneele (3, 4) gesehen.

4. Aufzugstürensystem nach einem der vorhergehenden Ansprüche, **dadurch gekennzeichnet, dass** die zum Stockwerks- oder Fahrkorbboden (FKB) hin geöffnete Führungsnut (6) in ihrem bei vollständig geöffneter Tür sichtbaren Bereich durch eine dort die Türschwelle zur Stockwerks - bzw. Fahrkorbbodenseite hin übergreifende Abdeckung insbesondere auch in Form einer Abdeckplatte (12) bzw. des ohnehin vorhandenen Stockwerks- oder Fahrkorbbodenbelages abgedeckt wird.

5. Aufzugstürensystem nach Anspruch 4, **dadurch gekennzeichnet, dass** die eigentliche, führend wirkende Türschwelle (5) gegenüber der endgültigen Nutzoberfläche des Stockwerks- oder Fahrkorbbodens (FKB) um ein Maß nach unten in den Boden eingelassen ist, das im Wesentlichen der Dicke der Abdeckung (12) entspricht.

6. Aufzugstürensystem nach einem der vorhergehenden Ansprüche in Verbindung mit Anspruch 2, **dadurch gekennzeichnet, dass** der die am langsamen Türpaneel (4) mitfahrende Führungsschiene (9) gegenüber der Türschwelle (5) abstützende Führungsschuh (vgl. 4b) sowohl unmittelbar mit dem Türpaneel (4) selbst, als auch unmittelbar mit der besagten Führungsschiene (9) verbunden ist.

7. Aufzugstürensystem nach einem der vorhergehenden Ansprüche in Verbindung mit Anspruch 2, **dadurch gekennzeichnet, dass** die am langsamen Türpaneel mitfahrende Führungsschiene als Doppel-U-Profil ausgebildet ist, in dessen einem U-Abschnitt ein Führungsschuh (vgl. 3d) des schnellen Türpaneels (3) läuft und dessen anderer U-Abschnitt nach Art einer Nutenführung zur Befestigung eines Führungsschuhs (vgl. 4b) und/oder zur Befestigung der Führungsschiene am langsamen Türpaneel (4) dient.

8. Aufzugstürensystem nach einem der vorhergehenden Ansprüche, **dadurch gekennzeichnet, dass** in zumindest einer der Führungsnuten (6, 7) eine Bürste mitläuft, die in die Führungsnut eingedrungene Schmutzpartikel beiseite schiebt bzw. in einen Bereich, in dem die Schmutzpartikel nach unten durch eine Öffnung in der Führungsschiene herausfallen können.

9. Aufzugstürensystem insbesondere nach einem der vorhergehenden Ansprüche mit mindestens einem an seinem unteren Endbereich an einem Führungsschuh geführten Türpaneel und/oder einer an seinem unteren Endbereich angebrachten, mitlaufenden Führungsschiene zur Führung eines anderen oder an einem anderen Türpaneel, **dadurch gekennzeichnet, dass** das besagte Türpaneel im Bereich seines unteren Endes mit einem Montageprofil ausgerüstet ist, das eine Vielzahl von Löchern, vorzugsweise Langlöchern, zur Befestigung des Haltebügels mindestens eines Führungsschuhs in unterschiedlichen Positionen aufweist.

10. Aufzugstürensystem nach Anspruch 9, **dadurch gekennzeichnet, dass** das Montageprofil ein Blechbiegeteil ist und einen U-profilförmigen Abschnitt aufweist, wobei zumindest einer der beiden Seitenschenkel dieses Abschnitts die besagte Vielzahl von Löchern aufweist und sich an diesen Seitenschenkel ein weiterer L-profilförmiger Abschnitt mit einem entsprechend gelochten Schenkel derart anschließt, dass der lochtragende Bereich doppellagig ausgeführt ist.

11. Aufzugstürensystem nach Anspruch 10, **dadurch gekennzeichnet, dass** der U-profilförmige und der L-profilförmige Abschnitt Bestandteile eines einstückigen Blechbiegeteils sind, derart, dass der L-profilförmige Abschnitt vorzugsweise durch zweimaliges Abkanten (180 Grad, 90 Grad) des zuvor langen Schenkels des U-profilförmigen Abschnitts entstanden ist und den lochtragenden Bereich zusätzlich abstützt, indem der dem lochtragenden Bereich abgewandte Schenkel des L-profilförmigen Abschnitts ebenfalls am Türpaneel angebunden ist, z. B. angepunktet.

12. Aufzugstürensystem nach Anspruch 11, **dadurch gekennzeichnet, dass** sich an den anderen Seitenschenkel des U-profilförmigen Abschnitts eine weitere Abkantung anschließt, die vorzugsweise um etwa 90 Grad abgekantet ist und damit einen seitlichen Anschlag für eine von der Oberseite des Montageprofils getragene Führungsschiene zur Führung an einem anderen bzw. eines anderen Türpaneels bereitstellt.

13. Aufzugstürensystem nach einem der Ansprüche 9 bis 12, **dadurch gekennzeichnet, dass** die Haltebügel (3b, 4b) aus einem Horizontalabschnitt 46 zur Verbindung mit dem Montageprofil (3a, 4a) und einem den eigentlichen Führungsschuh (L) haltenden, ggf. gekröpften Vertikalabschnitt 47 bestehen und der Horizontal- und der Vertikalabschnitt relativ zueinander verstellbar sind.

14. Aufzugstürensystem nach einem der vorhergehenden Ansprüche mit einer Türschwelle, **dadurch gekennzeichnet, dass** die Türschwelle in Längsrichtung gesehen in mindestens vier durchgehende, im Wesentlichen parallel verlaufende Versteifungskammern (13; 13z) unterteilt ist, wobei jede Versteifungskammer von anderen Kammern allseitig durch Wände abgegrenzt ist.

15. Aufzugstürensystem, nach einem der vorhergehenden Ansprüche mit einer Türschwelle, **dadurch gekennzeichnet, dass** die Türschwelle (5) in Längsrichtung gesehen zusätzlich zu den geschlossenen Kammern (13; 13z) mindestens zwei weitere durchgehende Führungskammern (14a; 14b) aufweist, von denen jede an einer Seite eine durchgehende Öffnung nach außen aufweist und als Führungsnut ausgerüstet ist und von denen jede in bevorzugter Weise mindestens einen Begrenzungswandbereich mit einer der Verstärkungsammern (13; 13z) gemeinsam hat.

16. Aufzugstürensystem, nach einem der vorhergehenden Ansprüche mit einer Türschwelle, **dadurch gekennzeichnet, dass** sich eine Führungsnut (14a; 14b) unterhalb der Führungsflächen (15) zu einer Kammer (16 a, 16 b) verbreitert, die eventuell in den Führungsnutenbereich hineingelangte Fremdkörper bzw. Partikel so aufnimmt, dass diese sich unterhalb der Führungsflächen (15) ablagern und einen in der Führungsnut geführten Führungsschuh nicht behindern, wobei die vertikale Erstreckung der Kammer (16) unterhalb der eigentlichen Führungsflächen (15) vorzugsweise mindestens genauso groß ist, wie die vertikale Erstreckung der Führungsflächen (15).

17. Aufzugstürensystem, nach Anspruch 16, mit einer Türschwelle **dadurch gekennzeichnet, dass** zumindest eine der Führungsflächen (15) einer Führungskammer (14a; 14b) als nur einseitig angebundener Kragträger gestaltet ist, dessen freies, im Wesentlichen vertikal ausgerichtetes Ende in die unterhalb befindliche Kammer (16 a, 16 b) hineinragt.

18. Aufzugstürensystem, nach einem der Ansprüche 15 bis 17 mit einer Türschwelle, **dadurch gekennzeichnet, dass** zumindest eine der Führungskammern (14a; 14b) eine durchgehende Vorkammer (19) vorgeschaltet ist, die bei bestimmungsgemäß eingebauter Türschwelle (5) nur von der Schachtseite her zugänglich ist und die Führungskammer (14a; 14b) gegen Zugang von der Stockwerks- oder Fahrkobbodenseite her abdeckt.

19. Aufzugstürensystem, nach einem der vorhergehenden Ansprüche, mit einer Türschwelle **dadurch gekennzeichnet, dass** die Türschwelle (5) in Längsrichtung gesehen eine durchgehende Schürzenbefestigungskammer (21) aufweist, die, bezogen auf die bestimmungsgemäße Einbaulage, zur Schachtinnenseite hin derart geöffnet ist, dass eine mit entsprechenden Ausklinkungen, Montagevorsprüngen oder dergl. versehene Türschürze (23) durch Einhängen in die besagte Kammer (21) an der Türschwelle (5) aufgehängt werden kann und vorzugsweise eine weitere Kammer vorhanden ist, in die Befestigungsmittel eingebracht werden können, um die eingehängte Türschürze zu sichern.

20. Aufzugstürensystem, nach Anspruch 19 mit einer Türschwelle, **dadurch gekennzeichnet, dass** sich vom Grund der Schürzenbefestigungskammer (21) ein Kragarm in (bezogen auf die bestimmungsgemäße Einbaulage der Türschwelle) vertikaler Richtung nach oben erstreckt, der die Öffnung begrenzt, über die Schürzenbefestigungskammer (21) nach außen mit dem Schachtinneren in Verbindung steht, wobei der Kragarm vorzugsweise so gestaltet ist, dass er zur Innenseite der von ihm begrenzten Schürzenbefestigungskammer hin abgeschrägt ist, so dass er zu seinem freien Ende hin immer schmaler wird.

21. Aufzugstürensystem, nach einem der vorhergehenden Ansprüche, mit einer Türschwelle **dadurch gekennzeichnet, dass** die Türschwelle (5) in Längsrichtung gesehen eine durchgehende Einschraubkammer (22) aufweist, die, jeweils bezogen auf die bestimmungsgemäße Einbaulage der Türschwelle (5), in vertikaler Richtung so dimensioniert und zur Schachtinnenseite hin derart geöffnet ist, dass eine Blechschraube in sie eingedreht werden kann, ohne Vorbohren oder Gewindeschneiden.

22. Aufzugstürensystem, nach Anspruch 21 mit einer Türschwelle, **dadurch gekennzeichnet, dass** die Einschraubkammer (22) (bezogen auf die bestimmungsgemäße Einbaulage der Türschwelle) in horizontaler Richtung mehrere Abschnitte aufweist, nämlich einen ersten Abschnitt, der ein freies Einführen der Spitze der Blechschraube in die Kammer (22) erlaubt, einen zweiten, gegenüber dem ersten Abschnitt in vertikaler Richtung engeren Abschnitt, in den sich das Gewinde der Blechschraube einschneiden kann, und vorzugsweise einen dritten, gegenüber dem zweiten Abschnitt in vertikaler Richtung gesehen weiteren Abschnitt, der als Auslauf für die Schraube bzw. als Ausgleichsraum für von der Schraube beim Einschneiden des Gewindes plastisch verdrängtes Material dient.

23. Aufzugstürensystem, nach einem der vorhergehenden Ansprüche, mit einer Türschwelle **dadurch gekennzeichnet, dass** die Türschwelle (5) in Längsrichtung gesehen eine durchgehende, an einer Seite zur Umgebung hin geöffnete T-Nut-Kammer (20a; 20b; 20c) zur haltenden Aufnahme eines Bolzenkopfes, einer Mutter oder eines mit Gewinde versehenen Nutensteins aufweist, mittels dessen die Türschwelle (5) in ihrer bestimmungsgemäßen Einbauposition festgesetzt werden kann.

24. Aufzugstürensystem, nach Anspruch 23, mit einer Türschwelle **dadurch gekennzeichnet, dass** die Türschwelle (5) an zumindest zwei ihrer Seiten eine T-Nut-Kammer (20a; 20b; 20c) besitzt, so dass die Türschwelle (5) wahlweise von ihrer einen oder ihrer anderen Seite her in ihrer bestimmungsgemäßen Einbaulage festgesetzt werden kann.

25. Aufzugstürensystem, nach einem der vorhergehenden Ansprüche, mit einer Türschwelle **dadurch gekennzeichnet, dass** die Türschwelle (5) mit Ausnahme der funktionell bedingten Öffnungen einen völlig geschlossenen Außenumfang aufweist.

26. Aufzugstürensystem, nach einem der vorhergehenden Ansprüche, mit einer Türschwelle **dadurch gekennzeichnet, dass** die die Türschwelle (5) nach außen umgrenzenden Wände einen annähernd quadratischen Querschnitt bilden.

27. Aufzugstürensystem nach einem der vorhergehenden Ansprüche mit einer Türschwelle **dadurch gekennzeichnet, dass** sämtliche Innen- und Außenwände der Türschwelle (5) im Wesentlichen die gleiche Wandstärke aufweisen.

## Claims

1. Elevator door system for cage or shaft doors, comprising a door of at least two door panels slidably suspended at their top and capable of telescoping movement relative to one another for the purpose of opening the door, which door panels on their bottom are guided by means of a covered guide on a door sill in which a plurality of guide grooves that are independent from each other are integrated, **characterized in that** one guide groove (7) is open only towards the shaft and guides the lower end of a faster door panel (3), while another guide groove (6) is open towards the story floor or the cage floor (FKB), guiding the lower end of the slower door panel (4), this other guide groove (6) only being open towards the story floor or the cage floor (FKB) in such an area as is covered by the door panels (3, 4) both when the door is closed as well as when it is open, against direct access from the story floor or the cage floor (FKB).

2. Elevator door system according to Claim 1, **characterized in that** a slower door panel (4) bears a torsion-resistant guide (9) moving along with it, which in the area thereof on the side of the door reveal is supported by a guide shoe (compare 4b) guided in the guide groove (6) open towards the story floor or the cage floor (FKB), and which in the area thereof on the side of the centre of the door is guided on a guide shoe (compare 3d) attached to a faster door panel (3).

3. Elevator door system according to Claim 2, **characterized in that** a guide shoe (compare 3b) guiding a faster door panel (3) on the door sill (5) and a guide shoe (compare 3d) engaging into the guide rail (9) moving along on the slower door panel are attached on the faster door panel so that, when the door is completely closed, these guide shoes substantially lie one behind the other or immediately next to each other, as seen in a perpendicular direction relative to the direction of movement of the door panels (3, 4).

4. Elevator door system according to one of the preceding claims, **characterized in that** the guide groove (6) open towards the story floor or the cage floor (FKB) is covered, in the area thereof that is visible if the door is completely open, by a cover, which at that location overlaps the door sill towards the side of the story floor or the cage floor, in particular also in the form of a cover plate (12), or by the covering of the story floor or the cage floor which is present anyway.

5. Elevator door system according to Claim 4, **characterized in that** the actual door sill (5) with a guiding action, with respect to the final floor surface of the story floor or the cage floor (FKB), is embedded into the floor by an extent substantially corresponding to the thickness of the cover (12).

6. Elevator door system according to one of the preceding claims in conjunction with Claim 2, **characterized in that** the guide shoe (compare 4b) supporting the guide rail (9), which moves along on the slow door panel (4), against the door sill (5), is connected both directly with the door panel (4) itself and directly with said guide rail (9).

7. Elevator door system according to one of the preceding claims in conjunction with Claim 2, **characterized in that** the guide rail moving along with the slow door panel is formed as a double U-profile in whose one U-portion runs a guide shoe (compare 3d) of the fast door panel (3) and whose other U-portion, in the fashion of a groove guide, serves for attaching a guide shoe (compare 4b) and/or for attaching the guide rail on the slow door panel (4).

8. Elevator door system according to one of the preceding claims, **characterized in that** a brush moves along in at least one of the guide grooves (6, 7) which either pushes aside dirt particles that have entered the guide groove or into an area in which the dirt particles can fall out in a downward direction through an opening in the guide groove.

9. Elevator door system in particular according to one of the preceding claims, comprising a door panel guided on its lower end area on a guide shoe and/or a guide rail moving along with it and mounted on its lower end area for guidance of or on another door panel, **characterized in that** said door panel is equipped, in the area of its lower end, with an assembly profile having a plurality of holes, preferably elongated holes, for attaching the retainer of at least one guide shoe in different positions.

10. Elevator door system according to Claim 9, **characterized in that** the assembly profile is a part of bent sheet metal and has a U-profile-shaped portion, wherein at least one of the two side arms of this portion has said plurality of holes and this side arm is followed by another L-profile-shaped portion with a correspondingly perforated arm in such a manner that the holed area is made of two layers.

11. Elevator door system according to Claim 10, **characterized in that** the U-profile-shaped and the L-profile-shaped portions are components of a single-piece bent sheet metal part in such a way that the L-profile-shaped portion was preferably produced by cranking the hitherto long arm of the U-profile-shaped portions twice (180 degrees, 90 degrees) and that it supports the holed area additionally by the arm of the L-profile-shaped portion facing away from the holed area also being connected to the door panel, e.g., spot-welded.

12. Elevator door system according to Claim 11, **characterized in that** the other side arm of the U-profile-shaped portion is followed by another cranked part which preferably is cranked by about 90 degrees, thus providing a lateral stop for a guide rail supported by the top side of the assembly profile, for guidance of or on another door panel.

13. Elevator door system according to one of the Claims 9 to 12, **characterized in that** the retainers (3b, 4b) comprise a horizontal portion 46 for connection with an assembly profile (3a, 4a) and a possibly cranked vertical portion 47 which supports the actual guide shoe (L), and that the horizontal and the vertical portion are adjustable relative to each other.

14. Elevator door system according to one of the preceding claims with a door sill, **characterized in that** the door sill, seen in the longitudinal direction, is divided into at least four continuous, substantially parallel stiffening chambers (13, 13z), each of the stiffening chambers being delimited from other chambers on all sides by walls.

15. Elevator door system according to one of the preceding claims with a door sill, **characterized in that** the door sill (5), seen in the longitudinal direction, in addition to the closed-off chambers (13, 13z) has at least two further continuous guide chambers (14a, 14b), each of which has a continuous outwardly facing opening on its side and is equipped as a guide groove, and each of which, in a preferred manner, has a delimiting wall area in common with one of the reinforcing chambers (13, 13z).

16. Elevator door system according to one of the preceding claims with a door sill, **characterized in that** a guide grove (14a, 14b) expands underneath the guide surfaces (15) to become a chamber (16a, 16b) which receives foreign bodies or particles, which have possibly entered the guide groove area, in such a manner that they are deposited underneath the guide surfaces (15) and do not interfere with a guide shoe guided in the guide groove, wherein the vertical extent of the chamber (16) underneath the actual guide surfaces (15) preferably is at least as large as the vertical extent of the guide surfaces (15).

17. Elevator door system according to Claim 16 with a door sill, **characterized in that** at least one of the guide surfaces (15) of a guide chamber (14a, 14b) is designed as a cantilever bearer connected on only one side whose free, substantially vertically oriented end protrudes into the chamber (16a, 16b) located underneath.

18. Elevator door system according to one of the Claims 15 to 17 with a door sill, **characterized in that** at least one of the guide chambers (14a, 14b) is preceded by a continuous pre-chamber (19) which, if the door sill (5) is mounted as intended, is only accessible from the side of the shaft and which covers the guide chamber (14a, 14b) against access from the side of the story floor or the cage floor.

19. Elevator door system according to one of the preceding claims with a door sill, **characterized in that** the door sill (5), seen in the longitudinal direction, has a continuous skirt fastening chamber (21), which, relative to the intended mounting position, is open towards the inside of the shaft in such a manner that a door skirt (23) provided with appropriate jogs, assembly projections or the like can be suspended on the door sill (5) by hooking it into said chamber (21), and that there is preferably a further chamber into which fastening means can be introduced to secure the hooked-in door skirt.

20. Elevator door system according to Claim 19 with a door sill, **characterized in that** a cantilever arm extends from the base of the skirt fastening chamber (21) upwardly in the vertical direction (relative to the intended mounting position of the door sill), which delimits the opening by which the skirt fastening chamber (21) outwardly communicates with the inside of the shaft, the cantilever arm preferably being designed so that it is made oblique towards the inside of the skirt fastening chamber delimited by it, so that it narrows more and more towards its free end.

21. Elevator door system according to one of the preceding claims with a door sill, **characterized in that** the door sill (5), seen in the longitudinal direction, has a continuous screw mounting chamber (22) which, in each case relative to the intended mounting position of the door sill (5), is dimensioned in the vertical direction in such a manner and is open towards the inside of the shaft in such a manner that a sheet metal screw can be screwed into it without pre-drilling or cutting a thread.

22. Elevator door system according to Claim 21 with a door sill, **characterized in that** the screw mounting chamber (22) (relative to the intended mounting position of the door sill) has in the horizontal direction several portions, namely a first portion which allows the tip of the screw to be freely introduced into the chamber (22), a second portion that is narrower in the vertical direction as compared with the first portion, into which second portion the thread of the sheet metal screw can cut, and preferably a third portion what is wider in the vertical direction as compared with the second chamber, which serves as runout for the screw or partially also as compensating space for material that has been plastically displaced by the screw when cutting the thread.

23. Elevator door system according to one of the preceding claims with a door sill, **characterized in that** the door sill (5), seen in the longitudinal direction, has a continuous T-groove chamber (20a, 20b, 20c), which on one side is open towards the surroundings, for retaining and receiving a bolt head, a nut or a threaded slot nut, by means of which the door sill (5) can be fixed in its intended mounting position.

24. Elevator door system according to Claim 23 with a door sill, **characterized in that** the door sill (5) possesses a T-groove chamber (20a, 20b, 20c) on at least two of its sides, so that the door sill (5) can optionally be fixed in its intended mounting position from the direction of its one side or its other side.

25. Elevator door system according to one of the preceding claims with a door sill, **characterized in that** the door sill (5) has a completely closed-off outer periphery with the exception of the functionally required openings.

26. Elevator door system according to one of the preceding claims with a door sill, **characterized in that** the walls delimiting the door sill (5) towards the outside form an approximately square cross section.

27. Elevator door system according to one of the preceding claims with a door sill, **characterized in that** all interior and exterior walls of the door sill (5) substantially have the same wall thickness.

## Revendications

1. Système de porte d'ascenseur destiné à des portes de cabine ou des portes de cage, comprenant une porte formée d'au moins deux panneaux de porte suspendus en translation sur leur arête supérieure et capables de se déplacer de façon télescopique l'une par rapport à l'autre dans le but d'ouvrir la porte, les panneaux étant guidés à leur arête inférieure au moyen d'un guidage dissimulé au niveau d'un seuil de porte et dans lequel sont intégrées plusieurs gorges de guidage indépendantes les unes des autres, **caractérisé en ce qu'**une gorge de guidage (7) est ouverte vers la cage, et guide l'extrémité inférieure d'un panneau de porte (3) plus rapide, tandis qu'une autre gorge de guidage (6) est ouverte vers le plancher de l'étage ou de la cabine (FKB) et guide ici l'extrémité inférieure d'un panneau de porte (4) plus lent, dans lequel cette autre gorge de guidage (6) est ouverte vers le plancher de l'étage ou de la cabine (FKB) uniquement dans une région qui est recouverte, aussi bien lorsque la porte est fermée que lorsqu'elle est ouverte, par les panneaux de porte (3, 4) à l'encontre d'un accès direct depuis le plancher de l'étage ou de la cabine (FKB).

2. Système de porte d'ascenseur selon la revendication 1, **caractérisé en ce qu'**un panneau de porte (4) plus lent porte un rail de guidage (9) qui se déplace avec lui et qui est rigide vis-à-vis de la torsion, ledit rail étant soutenu, dans sa région du côté de l'intrados, par un sabot de guidage (voir 4b) guidé dans la gorge de guidage (6) qui est ouverte vers le plancher de l'étage ou de la cabine (FKB), et étant guidé dans sa région du côté du milieu de la porte sur un sabot de guidage (voir 3d) qui est fixé sur un panneau de porte (3) plus rapide.

3. Système de porte d'ascenseur selon la revendication 2, **caractérisé en ce qu'**un sabot de guidage (voir 3b) qui guide un panneau de porte (3) plus rapide sur le seuil de porte (5), et un sabot de guidage (voir 3d) qui s'engage dans le rail de guidage (9) qui se déplace conjointement sur le panneau de porte plus lent, sont fixés sur le panneau de porte plus rapide de telle façon que ces sabots de guidage sont situés sensiblement l'un derrière l'autre ou immédiatement l'un à côté de l'autre lorsque la porte est totalement fermée, vus dans une direction perpendiculaire à la direction de déplacement des panneaux de porte (3, 4).

4. Système de porte d'ascenseur selon l'une des revendications précédentes, **caractérisé en ce que** la gorge de guidage (6) ouverte vers le plancher de l'étage ou de la cabine (FKB) est recouverte, dans sa zone visible lorsque la porte est totalement ouverte, par un recouvrement qui coiffe dans cette zone le seuil de porte en direction du côté du plancher de l'étage ou de la cabine, en particulier également sous la forme d'une plaque de couverture (12) du revêtement de sol de l'étage ou de la cabine, de toute façon présent.

5. Système de porte d'ascenseur selon la revendication 4, **caractérisé en ce que** le seuil de porte proprement dit (5), assurant l'effet de guidage, est en retrait vers le bas dans le sol, par rapport à la surface utile finale du plancher de l'étage de la cabine (FKB) d'une distance qui correspond essentiellement à l'épaisseur du recouvrement (12).

6. Système de porte d'ascenseur selon l'une des revendications précédentes, en association avec la revendication 2, **caractérisé en ce que** le sabot de guidage (voir 4b), qui soutient par rapport au seuil de porte (5) le rail de guidage (9) qui se déplace conjointement avec le panneau de porte (4) plus lent, est relié à la fois directement au panneau de porte (4) lui-même, et également de façon indirecte au rail de guidage (9) en question.

7. Système de porte d'ascenseur selon l'une des revendications précédentes, en association avec la revendication 2, **caractérisé en ce que** le rail de guidage qui se déplace conjointement avec le panneau de porte plus lent est réalisé sous forme de profilé en double U, de sorte qu'un sabot de guidage (voir 3d) du panneau de porte (3) plus rapide circule dans un des profils en U et que l'autre profil en U sert, à la manière d'un guidage à gorge, pour la fixation d'un sabot de guidage (voir 4b) et/ou pour la fixation du rail de guidage sur le panneau de porte (4) plus lent.

8. Système de porte d'ascenseur selon l'une des revendications précédentes, **caractérisé en ce qu'**une brosse se déplace conjointement dans l'une au moins des gorges de guidage (6, 7), ladite brosse poussant sur le côté les particules de saleté qui ont pénétré dans la gorge de guidage, ou les amenant dans une région dans laquelle les particules de saleté peuvent tomber vers le bas à travers une ouverture dans le rail de guidage.

9. Système de porte d'ascenseur selon l'une des revendications précédentes, comprenant au moins un panneau de porte guidé au niveau de sa zone terminale inférieure sur un sabot de guidage et/ou comprenant un rail de guidage, monté dans sa zone terminale inférieure et se déplaçant conjointement, pour le guidage d'un autre panneau de porte ou sur un autre panneau de porte, **caractérisé en ce que** le panneau de porte en question est équipé dans la région de son extrémité inférieure d'un profilé de montage qui présente une pluralité de trous, de préférence des trous oblongs, pour la fixation de l'étrier de maintien d'au moins un sabot de guidage dans différentes positions.

10. Système de porte d'ascenseur selon la revendication 9, **caractérisé en ce que** le profilé de montage est une pièce en tôle pliée et comporte un tronçon à profil en forme de U, et l'une au moins des deux branches latérales de ce tronçon comporte ladite pluralité de trous, et à cette branche latérale fait suite un autre tronçon à profil en forme de L avec une branche perforée correspondante, de telle façon que la zone portant les trous est réalisée à deux couches.

11. Système de porte d'ascenseur selon la revendication 10, **caractérisé en ce que** le tronçon à profil en forme de U et le tronçon à profil en forme de L sont des composants d'une pièce en tôle pliée d'un seul tenant, de telle façon que le tronçon à profil en forme de L est réalisé de préférence par double rabattement (180°, 90°) de la branche, auparavant longue, du tronçon à profil en forme de U, et supporte additionnellement la zone portant les trous, du fait que la branche du tronçon à profil en forme de L détournée de la zone portant les trous est également reliée, par exemple par soudure par points, sur le panneau de porte.

12. Système de porte d'ascenseur selon la revendication 11, **caractérisé en ce qu'**un autre rabattement se raccorde à l'autre branche latérale du tronçon à profil en forme de U, rabattu de préférence d'environ 90°, et constitue ainsi une butée latérale pour un rail de guidage, porté par la face supérieure du profilé de montage, pour le guidage sur un autre panneau de porte ou d'un autre panneau de porte.

13. Système de porte d'ascenseur selon l'une des revendications 9 à 12, **caractérisé en ce que** les étriers de maintien (3b, 4b) sont constitués par un tronçon horizontal (46) pour la liaison avec le profilé de montage (3a, 4a) et par un tronçon vertical (47), le cas échéant coudé, qui maintient le sabot de guidage proprement dit (L), et **en ce que** le tronçon horizontal et le tronçon vertical sont déplaçables l'un par rapport à l'autre.

14. Système de porte d'ascenseur selon l'une des revendications précédentes, comprenant un seuil de porte, **caractérisé en ce que** le seuil de porte est subdivisé, vu en direction longitudinale, en au moins quatre chambres de rigidification (13 ; 13z) traversantes, s'étendant essentiellement parallèlement, chaque chambre de rigidification étant délimitée des autres chambres sur tous les côtés par des parois.

15. Système de porte d'ascenseur selon l'une des revendications précédentes, comprenant un seuil de porte, **caractérisé en ce que** le seuil de porte (5) comprend, vu en direction longitudinale, additionnellement aux chambres fermées (13 ; 13z), au moins deux autres chambres de guidage (14a ; 14b) traversantes, parmi lesquelles chacune présente une ouverture traversante vers l'extérieur et est équipée à titre de gorge de guidage, et dont chacune possède de façon préférée au moins une zone de paroi de délimitation commune avec l'une des chambres de renforcement (13 ; 13z).

16. Système de porte d'ascenseur selon l'une des revendications précédentes, comprenant un seuil de porte, **caractérisé en ce qu'**une gorge de guidage (14a ; 14b) s'élargit au-dessous des surfaces de guidage (15) pour former une chambre (16a, 16b) qui recueille des matières étrangères ou des particules éventuellement parvenues dans la zone des gorges de guidage, de telle façon que ces matières ou ces particules se déposent au-dessous des surfaces de guidage (15) et n'entravent pas un sabot de guidage guidé dans la gorge de guidage, et l'extension verticale de la chambre (16) au-dessous des surfaces de guidage proprement dites (15) est de préférence au moins exactement aussi grande que l'extension verticale des surfaces de guidage (15).

17. Système de porte d'ascenseur selon la revendication 16, comprenant un seuil de porte, **caractérisé en ce que** l'une au moins des surfaces de guidage (15) d'une chambre de guidage (14a ; 14b) est conçue sous la forme d'un support en porte à faux relié seulement d'un côté, dont l'extrémité libre, dirigée essentiellement verticalement, pénètre dans la chambre qui se trouve au-dessous (16a, 16b).

18. Système de porte d'ascenseur selon l'une des revendications 15 à 17, comprenant un seuil de porte, **caractérisé en ce que** l'une au moins des chambres de guidage (14a ; 14b) comporte en amont une chambre préliminaire (19) traversante qui, lorsque le seuil de porte (5) est monté conformément à sa destination, est accessible uniquement depuis le côté de la cage, et recouvre la chambre de guidage (14a ; 14b) à l'encontre d'un accès depuis le côté du plancher de l'étage ou de la cabine.

19. Système de porte d'ascenseur selon l'une des revendications précédentes, comprenant un seuil de porte, **caractérisé en ce que** le seuil de porte (5) comprend, vu en direction longitudinale, une chambre de fixation de tablier (21) continue qui, par référence à la position de montage conforme à sa destination, est ouverte vers le côté intérieur de la cage de telle manière qu'une jupe de porte (23) dotée des ergots, des saillies de montage ou similaires, peut être suspendue par accrochage dans ladite chambre (21) sur le seuil de porte (5), et **en ce qu'**il est de préférence prévu une autre chambre dans laquelle peuvent être montés des moyens de fixation afin de bloquer le tablier de porte suspendu.

20. Système de porte d'ascenseur selon la revendication 19, comprenant un seuil de porte, **caractérisé en ce qu'**un bras en porte-à-faux s'étend depuis le fond de la chambre de fixation de jupe (21) en direction verticale (par référence à la position de montage du seuil de porte conformément à sa destination) vers le haut, ce bras délimitant l'ouverture au-dessus de laquelle la chambre de fixation de jupe (21) communique vers l'extérieur avec l'intérieur de la cage, ledit bras en porte-à-faux étant de préférence ainsi conçu qu'il est en biseau vers la face intérieure de la chambre de fixation de jupe qu'il délimite, de sorte qu'il devient de plus en plus petit en direction de son extrémité libre.

21. Système de porte d'ascenseur selon l'une des revendications précédentes, comprenant un seuil de porte, **caractérisé en ce que** le seuil de porte (5) comprend, vu en direction longitudinale, une chambre de vissage traversante (22) qui, par référence à la position de montage du seuil de porte (5) conformément à sa destination, est dimensionnée en direction verticale et ouverte vers le côté intérieur de la cage, de telle manière qu'il est possible d'enfoncer dans celle-ci une vis à tôle, sans perçage préliminaire ni taraudage.

22. Système de porte d'ascenseur selon la revendication 21, comprenant un seuil de porte, **caractérisé en ce que** la chambre de vissage (22) (par référence à la position de montage du seuil de porte conformément à sa destination) comprend plusieurs tronçons en direction horizontale, à savoir un premier tronçon qui permet une introduction libre de la pointe de la vis à tôle dans la chambre (22), un second tronçon, plus étroit que le premier tronçon en direction verticale, dans lequel peut être taillé le pas de vis de la vis à tôle, et de préférence un troisième tronçon, au-dessus du second tronçon en direction verticale, qui sert de sortie pour la vis ou de chambre de compensation pour le matériau refoulé de manière plastique par la vis lors de la taille du pas de vis.

23. Système de porte d'ascenseur selon l'une des revendications précédentes, comprenant un seuil de porte, **caractérisé en ce que** le seuil de porte (5) comporte, vu en direction longitudinale, une chambre traversante (20a ; 20b ; 20c) formant une gorge en T ouverte sur un côté vers l'environnement, pour recevoir en la/le maintenant une tête de goujon, un écrou, ou un coulisseau doté d'un pas de vis, au moyen duquel/de laquelle le seuil de porte (5) peut être immobilisé dans sa position de montage conformément à sa destination.

24. Système de porte d'ascenseur selon la revendication 23, comprenant un seuil de porte, **caractérisé en ce que** le seuil de porte (5) possède sur au moins deux de ses côtés une chambre (20a ; 20b ; 20c) formant une gorge en T, de sorte que le seuil de porte (5) peut être immobilisé au choix depuis un côté ou depuis l'autre côté dans sa position de montage conformément à sa destination.

25. Système de porte d'ascenseur selon l'une des revendications précédentes, comprenant un seuil de porte, **caractérisé en ce que** le seuil de porte (5) comporte une périphérie extérieure totalement fermée, à l'exception des ouvertures nécessaires sur le plan fonctionnel.

26. Système de porte d'ascenseur selon l'une des revendications précédentes, comprenant un seuil de porte, **caractérisé en ce que** les parois qui délimitent le seuil de porte (5) vers l'extérieur forment une section transversale approximativement carrée.

27. Système de porte d'ascenseur selon l'une des revendications précédentes, comprenant un seuil de porte, **caractérisé en ce que** la totalité des parois intérieures et extérieures du seuil de porte (5) présentent essentiellement la même épaisseur.
